# EUROPÄISCHE PATENTSCHRIFT

(11) **EP 4 321 266 B1**
(45) Veröffentlichungstag und Bekanntmachung des Hinweises auf die Patenterteilung: **24.12.2025**
(21) Anmeldenummer: 23000109.1
(22) Anmeldetag: 07.08.2023
(51) Int. Cl.: B07C 5/10, B07C 5/342, B07C 5/36

(54) **PRÜF- UND SORTIERMASCHINE UND VERFAHREN ZUM BETRIEB EINER PRÜF- UND SORTIERMASCHINE**
TESTING AND SORTING MACHINE AND METHOD FOR OPERATING A TESTING AND SORTING MACHINE
MACHINE DE TEST ET DE TRI ET PROCÉDÉ DE FONCTIONNEMENT D'UNE MACHINE DE TEST ET DE TRI

(30) Priorität: 12.08.2022 DE 102022002951
(43) Veröffentlichungstag der Anmeldung: 14.02.2024
(73) Patentinhaber: GPP Chemnitz Gesellschaft für Prozeßrechnerprogrammierung mbH, 09116 Chemnitz (DE)
(72) Erfinder: Dietel, Ulrich, 09114 Chemnitz (DE)
(74) Vertreter: Findeisen Neumann Scheit Partnerschaft mbB

(56) Entgegenhaltungen:
- DE-U1- 202021 102 829
- DE-U1- 29 620 128
- US-A1- 2002 166 801

## Beschreibung

Die Erfindung betrifft eine technische Lösung für Prüf- und Sortiermaschinen zum Prüfen und/oder Sortieren großer Stückzahlen von Präzisionsteilen, wobei die Prüf- und Sortiermaschine mindestens eine Zuführvorrichtung für die als Schüttgut zugeführten Präzisionsteile, mindestens eine Vereinzelungsvorrichtung für die Präzisionsteile, mindestens einen Glasring zur Aufnahme und zum Transport der vereinzelten Präzisionsteile, mindestens eine Prüfstation zur Bewertung der Präzisionsteile, mindestens eine Vorrichtung zum Abtransport der als "GUT" bewerteten Präzisionsteile und mindestens eine Vorrichtung zum Abtransport der als "SCHLECHT" bewerteten Präzisionsteile aufweist, wobei der Glasring eine Rotationsbewegung um seinen Mittelpunkt ausführt und die auf dem Glasring abgelegten Präzisionsteile an der mindestens einen Prüfstation vorbei bewegt und wobei die Prüfung oder Vermessung erfolgt, während das Präzisionsteil auf dem Glasring an der Prüfstation vorbei bewegt wird.

Für moderne Fertigungsprozesse wird eine weitgehend automatisierte Betriebsweise von Prüf- und Sortiermaschinen angestrebt, um die sich ständig erhöhenden Forderungen an eine niedrige Fehlerquote zu erfüllen und gleichzeitig die Personalkosten für die Qualitätssicherung zu reduzieren. Hierfür sind zum Prüfen und Sortieren großer Stückzahlen von insbesondere kleinen Bauteilen bereits zahlreiche Ausgestaltungen für Prüf- und Sortiermaschinen bekannt.

So beschreibt DE 20 2021 102 829 U1 eine halbautomatische Einrichtung zur Kontrolle und/oder zur Vermessung von Schrauben, Muttern, Unterlegscheiben und ähnlichen Kleinteilen, die primär für eine Stichproben-Qualitätskontrolle konzipiert ist.

In einigen anderen Prüf- und Sortiermaschinen werden beispielsweise Glasringe eingesetzt, um kopflastige Präzisionsteile in einer definierten Position auszurichten. Die Präzisionsteile werden dabei vorzugsweise als Schüttgut zugeführt, durch einen Vibrationsförderer vereinzelt und auf einem Glasring abgelegt bzw. abgestellt. Die Glasringe weisen eine kreisringförmige ebene Fläche auf und rotieren in der jeweiligen Prüf- oder Sortiermaschine.

Um den Glasring herum ist zumindest eine Prüfstation angeordnet, ganz überwiegend jedoch mehrere Prüfstationen. Durch die Drehung des Glasringes werden die auf dem Glasring abgelegten und vereinzelten Präzisionsteile vor die Prüfstationen geführt und somit für eine Prüfung oder Vermessung bereitgestellt. Diese Prüfung oder Vermessung erfolgt, während das jeweilige Präzisionsteil auf dem Glasring an einer Prüfstation vorbei bewegt wird.

Eine diesbezügliche Prüf- und Sortiermaschine, die mit Glasringen ausgeführt ist, um kopflastige Bauteile zu prüfen, wird von der Firma GPP Chemnitz mbH unter dem Erzeugnisnamen "preciSORT-GT" angeboten. Dabei sind die Glasringe fest in der Prüf- bzw. Sortiermaschine montiert. Auch andere bekannte Lösungsvorschläge weisen ausschließlich fest montierte Glasringe auf.

Die Glasringe unterliegen durch die ständige Beaufschlagung mit den vereinzelten Präzisionsteilen und durch das Verschieben der Präzisionsteile auf dem Glasring einem mechanischen Verschleiß. Dadurch ergeben sich Kratzer und ähnliche Defektstellen auf der Glasoberfläche. Diese Beschädigungen beeinträchtigen die Genauigkeit beim Prüfen und Vermessen der Präzisionsteile durch die Prüfstationen.

Dadurch ergeben sich zwangsläufig Fehler beim Sortierergebnis, das eine vermeintlich höhere Anzahl an fehlerhaften Präzisionsteilen detektieren wird. Solche Fehlmessungen sind nicht akzeptabel und führen zu einem erhöhten Pseudofehleranteil. Deshalb ist es notwendig, dass die Glasringe entweder verschleißabhängig oder alternativ zyklisch als Verschleißteil ausgetauscht werden.

Der Wechsel derartiger Glasringe wird bisher manuell durchgeführt und unterliegt somit einem subjektiven Faktor, der primär von der Sorgfalt und Erfahrung des mit dem Wechsel beauftragten Werkers abhängig ist. Die Glasringe können größenabhängig unterschiedlich schwer sein, so dass für den Werker eine Reproduzierbarkeit bei verschiedenen Baugrößen oder selten notwendigen Wechseln der Glasringe schwierig ist. Somit ist nicht auszuschließen, dass die neuen Glasringe beim manuellen Wechsel ungenau eingebaut werden oder gegebenenfalls zerbrechen. Außerdem erfordert der manuelle Wechsel bei einer hohen Funktionsdichte mit vielen Prüfstationen oder einem sehr beengten Bauraum in der Prüf- und Sortiermaschine ein anspruchsvolles Handling durch den Werker. Dadurch erhöht sich der Zeitaufwand für einen Wechsel der Glasringe und die Effektivität des gesamten Prozesses wird vermindert.

Aufgabe der Erfindung ist es, eine Wechseleinheit für Glasringe in einer Prüf- und Sortiermaschine zu schaffen, die einen teilautomatisierten Wechsel der Glasringe ohne manuelle Mitwirkung eines Werkers bei der Lagefixierung der Glasringe ermöglicht, so dass gegenüber den bekannten technischen Lösungen eine einfachere, sichere und effektivere Handhabung beim Wechsel von Glasringen erreicht wird.

Diese Aufgabe wird gelöst, indem die Prüf- und Sortiermaschine eine Wechseleinrichtung aufweist, die dafür ausgestaltet ist, den Glasring aus der Prüf- und Sortiermaschine zu entnehmen sowie in die Prüf- und Sortiermaschine einzuführen. Dabei weist die Wechseleinrichtung einen gestellartigen Grundkörper mit einer Kontur auf, in der ein Wechselrahmen translatorisch verschiebbar abgestützt ist, wobei am Wechselrahmen mehrere Hubzylinder zum Anheben und Absenken des Glasringes angeordnet sind und wobei die Wechseleinrichtung zwei Rastelemente zur Lagefixierung aufweist.

Somit ist ein teilautomatisierter Wechsel der Glasringe ohne manuelle Mitwirkung eines Werkers bei der Lagefixierung der Glasringe möglich. Demzufolge wird gegenüber bisher bekannten Lösungen eine einfachere, sichere und effektivere Handhabung beim Wechsel von Glasringen erreicht.

Eine Ausgestaltung schlägt vor, dass der Wechselrahmen vier Hubzylinder zum Anheben und Absenken des Glasringes aufweist. Somit wird eine besonders gute lagefixierte Abstützung der Glasringe während ihrer Relativbewegung gegenüber der Prüf- und Sortiermaschine erzielt und eine exakte Ausrichtung für den eigentlichen Betrieb mit Aufnahme und Transport der zu prüfenden bzw. zu vermessenden Präzisionsteile.

Eine Ausgestaltung schlägt vor, dass die Wechseleinrichtung automatisch oder manuell betätigbar ist. Somit können spezifische Kundenwünsche in einfacher Weise realisiert werden.

Eine Ausgestaltung schlägt vor, dass der Wechselrahmen einen Griff aufweist. Somit ist in einfacher und kostengünstiger Weise eine manuelle Verlagerung des Wechselrahmens möglich.

Eine Ausgestaltung schlägt vor, dass die Wechseleinrichtung zur Aufnahme von Stahltellern ausgestaltet ist. Somit ist eine Modifizierung für weitere Prüf- und Sortiermaschinen möglich.

Für den Betrieb einer derart ausgestalteten Prüf- und Sortiermaschine wird vorgeschlagen, dass mit dem Start eines Vorganges zum Wechsel eines Glasringes durch eine Steuerung der Prüf- und Sortiermaschine keine weiteren Präzisionsteile auf den Glasring aufgelegt werden, alle Prüfstationen in eine Wechselposition außerhalb der Kontur des Glasringes bzw. außerhalb der Wechselbewegung des Glasringes gefahren oder manuell in diese Wechselposition verstellt werden, das erste Rastelement der Wechseleinrichtung gelöst wird, der Glasring mittels der Hubzylinder angehoben und somit mit der Wechseleinrichtung temporär lösbar verbunden wird, das zweite Rastelement der Wechseleinrichtung eingerastet wird, der Wechselrahmen aus der Prüf- und Sortiermaschine gezogen wird, der Glasring vom Wechselrahmen entnommen wird, ein neuer Glasring auf den Wechselrahmen aufgelegt wird, der nunmehr mit dem neuen Glasring bestückte Wechselrahmen zurück in die Prüf- und Sortiermaschine geschoben wird, das zweite Rastelement der Wechseleinrichtung gelöst und das erste Rastelement der Wechseleinrichtung wieder eingerastet wird, der Glasring mittels der Hubzylinder abgesenkt und somit von der Wechseleinrichtung gelöst wird und die Prüfstationen wieder in ihre definierte Prüfposition zurück bewegt werden, so dass die Prüf- und Sortiermaschine wieder einsatzbereit ist.

Nachfolgend wird ein Ausführungsbeispiel der Erfindung anhand der Zeichnung beschrieben. Es zeigen:
- Fig. 1: eine perspektivische Ansicht der Prüf- und Sortiermaschine in Betriebsstellung
- Fig. 2: eine perspektivische Ansicht der Prüf- und Sortiermaschine mit herausgezogenem Glasring
- Fig. 3: eine perspektivische Ansicht der Wechseleinrichtung für Glasringe

Die in der Zeichnung dargestellte Prüf- und Sortiermaschine 1 ist zum Prüfen und/oder Sortieren großer Stückzahlen von Präzisionsteilen 5 konzipiert. Die Prüf- und Sortiermaschine 1 weist eine Zuführvorrichtung (nicht dargestellt) für die als Schüttgut zugeführten Präzisionsteile 5 und eine Vereinzelungsvorrichtung (nicht dargestellt) für die Präzisionsteile 5 auf.

Weiterhin weist die Prüf- und Sortiermaschine 1 einen Glasring 2 zur Aufnahme und zum Transport der vereinzelten Präzisionsteile 5 auf. Um den Glasring 2 herum sind eine oder mehrere - hier zwei Prüfstationen 3 und 4 angeordnet. Die konkrete Anzahl dieser Prüfstationen ist abhängig von den jeweils zu realisierenden Aufgaben zur Bewertung der Präzisionsteile 5.

Ferner ist eine als Auswurfschacht 6 ausgeführte Vorrichtung zum Abtransport der als "GUT" bewerteten Präzisionsteile 5 und eine als Auswurfschacht 7 ausgeführte Vorrichtung zum Abtransport der als "SCHLECHT" bewerteten Präzisionsteile 5 vorgesehen.

Dem Glasring 2 ist ein Antrieb 13 zugeordnet, der der Glasring 2 in eine Rotationsbewegung um seinen Mittelpunkt versetzt. Dadurch werden die auf dem Glasring 2 abgelegten Präzisionsteile 5 an den Prüfstation 3 und 4 vorbei bewegt. Dabei erfolgt die Prüfung oder Vermessung, während das Präzisionsteil 5 auf dem Glasring 2 an der Prüfstation 3 oder 4 vorbei bewegt wird.

Beim Passieren der zu bewertenden Präzisionsteile 5 an den Prüfstationen 3 bzw. 4 werden die zu prüfenden Parameter prüfverfahrensspezifisch auf- und abgenommen. Jede Prüfstation 3 und 4 ermittelt ein Prüfergebnis. Diese Einzelprüfergebnisse werden durch die Prüf- und Sortiermaschine 1 zusammengeführt und ergeben ein Gesamtprüfergebnis der zu prüfenden Präzisionsteile 5. Am Ende eines Prüfvorganges erfolgt eine ergebnisabhängige Aussortierung der Präzisionsteile 5 in den Auswurfschacht 6 "GUT" oder in den Auswurfschacht 7 "SCHLECHT".

Dieser gesamte Prozess führt zu mechanischen Beschädigungen oder einem zunehmenden Verschleiß am Glasring 2. Deshalb ist bei verschleißbedingt sich allmählich vergrößernden Defekten oder bei plötzlich detektierten Defekten oder in festgelegten Zeitintervallen ein Wechsel des Glasringes 2 erforderlich.

Gemäß dem Ausführungsbeispiel werden mit Start des Wechselvorganges durch die Maschinensteuerung der Prüf- und Sortiermaschine 1 alle Prüfstationen 3 und 4 in eine Glasring-Wechselposition gefahren oder manuell in diese Position verstellt. In der Glasring-Wechselposition befinden sich alle Prüfstationen 3 und 4 außerhalb der Kontur des Glasringes 2 bzw. außerhalb der Wechselbewegung des Glasringes 2, so dass Kollisionen zwischen den Baugruppen ausgeschlossen sind. Danach kann der Wechselvorgang initialisiert und durch Lösen des ersten Rastelementes 11 fortgesetzt werden.

Der Glasring 2 wird mit dem Start des Wechselvorganges mittels der Hubzylinder 9 durch Anheben mit dem Wechselrahmen 10 verbunden und kann dann mit einem Griff am Wechselrahmen manuell aus der Prüf- und Sortiermaschine 1 gezogen werden. Der alte Glasring 2 wird entnommen und durch einen neuen Glasring 2 ersetzt. Die Wechseleinrichtung 8 wird durch die Maschinensteuerung der Prüf- und Sortiermaschine 1 gesteuert und bewegt den neuen Glasring 2 durch eine translatorische Bewegung des Wechselrahmens 10 wieder zurück in die Prüf- und Sortiermaschine 1 und fixiert die Position mit dem zweiten Rastelement 12. Abschließend werden die Prüfstationen 3 und 4 wieder in ihre definierten Prüfpositionen zurück bewegt und die Prüf- und Sortiermaschine 1 ist wieder einsatzbereit.

### Bezugszeichenliste

- 1: Prüf- und Sortiermaschine
- 2: Glasring
- 3: Prüfstation
- 4: Prüfstation
- 5: Präzisionsteil (Prüfobjekt)
- 6: Auswurfschacht - GUT
- 7: Auswurfschacht - SCHLECHT
- 8: Wechseleinrichtung
- 9: Hubzylinder
- 9.1: Einzelhubzylinder
- 9.2: Einzelhubzylinder
- 9.3: Einzelhubzylinder
- 9.4: Einzelhubzylinder
- 10: Wechselrahmen mit Griff
- 11: erstes Rastelement
- 12: zweites Rastelement
- 13: Antrieb für den Glasring

## Patentansprüche

1. Prüf- und Sortiermaschine zum Prüfen und/oder Sortieren großer Stückzahlen von Präzisionsteilen (5), wobei die Prüf- und Sortiermaschine (1) mindestens eine Zuführvorrichtung für die als Schüttgut zugeführten Präzisionsteile (5), mindestens eine Vereinzelungsvorrichtung für die Präzisionsteile (5), mindestens einen Glasring (2) zur Aufnahme und zum Transport der vereinzelten Präzisionsteile (5), mindestens eine Prüfstation (3; 4) zur Bewertung der Präzisionsteile (5), mindestens eine Vorrichtung (6) zum Abtransport der als "GUT" bewerteten Präzisionsteile (5) und mindestens eine Vorrichtung (7) zum Abtransport der als "SCHLECHT" bewerteten Präzisionsteile (5) aufweist, wobei der Glasring (2) eine Rotationsbewegung um seinen Mittelpunkt ausführt und die auf dem Glasring (2) abgelegten Präzisionsteile (5) an der mindestens einen Prüfstation (3; 4) vorbei bewegt und wobei die Prüfung oder Vermessung erfolgt, während das Präzisionsteil (5) auf dem Glasring (2) an der Prüfstation (3; 4) vorbei bewegt wird, **dadurch gekennzeichnet,**
**dass** die Prüf- und Sortiermaschine (1) eine Wechseleinrichtung (8) aufweist, die dafür ausgestaltet ist, den Glasring (2) aus der Prüf- und Sortiermaschine (1) zu entnehmen sowie in die Prüf- und Sortiermaschine (1) einzuführen, wobei die Wechseleinrichtung (8) einen gestellartigen Grundkörper mit einer Kontur aufweist, in der ein Wechselrahmen (10) translatorisch verschiebbar abgestützt ist, wobei am Wechselrahmen (10) mehrere Hubzylinder (9) zum Anheben und Absenken des Glasringes (2) angeordnet sind und wobei die Wechseleinrichtung (8) zwei Rastelemente (11; 12) zur Lagefixierung aufweist.

2. Prüf- und Sortiermaschine nach Anspruch 1, **dadurch gekennzeichnet,**
**dass** der Wechselrahmen (10) vier Hubzylinder (9.1 / 9.2 / 9.3 / 9.4) zum Anheben und Absenken des Glasringes (2) aufweist.

3. Prüf- und Sortiermaschine nach Anspruch 1, **dadurch gekennzeichnet,**
**dass** der Wechselrahmen (10) einen Griff aufweist.

4. Prüf- und Sortiermaschine nach Anspruch 1, **dadurch gekennzeichnet,**
**dass** die Wechseleinrichtung (8) zur Aufnahme von Stahltellern ausgestaltet ist.

5. Prüf- und Sortiermaschine nach Anspruch 1, **dadurch gekennzeichnet,**
**dass** die Wechseleinrichtung (8) automatisch oder manuell betätigbar ist.

6. Verfahren zum Betrieb einer Prüf- und Sortiermaschine nach Anspruch 1, die eine Wechseleinrichtung (8) aufweist, die dafür ausgestaltet ist, einen Glasring (2) aus der Prüf- und Sortiermaschine (1) zu entnehmen sowie in die Prüf- und Sortiermaschine (1) einzuführen,
wobei die Wechseleinrichtung (8) einen gestellartigen Grundkörper mit einer Kontur aufweist, in der ein Wechselrahmen (10) translatorisch verschiebbar abgestützt ist, wobei am Wechselrahmen (10) mehrere Hubzylinder (9) zum Anheben und Absenken des Glasringes (2) angeordnet sind und wobei die Wechseleinrichtung (8) zwei Rastelemente (11; 12) zur Lagefixierung aufweist, **dadurch gekennzeichnet,**
**dass** mit dem Start eines Vorganges zum Wechsel eines Glasringes (2) durch eine Steuerung der Prüf- und Sortiermaschine (1) keine weiteren Präzisionsteile (5) auf den Glasring (2) aufgelegt werden, alle Prüfstationen (3; 4) in eine Wechselposition außerhalb der Kontur des Glasringes (2) bzw. außerhalb der Wechselbewegung des Glasringes (2) gefahren oder manuell in diese Wechselposition verstellt werden, das erste Rastelement (11) der Wechseleinrichtung (8) gelöst wird, der Glasring (2) mittels der Hubzylinder (9) angehoben und somit mit der Wechseleinrichtung (8) temporär lösbar verbunden wird, das zweite Rastelement (12) der Wechseleinrichtung (8) eingerastet wird, der Wechselrahmen (10) aus der Prüf- und Sortiermaschine (1) gezogen wird, der Glasring (2) vom Wechselrahmen (10) entnommen wird, ein neuer Glasring (2) auf den Wechselrahmen (10) aufgelegt wird, der nunmehr mit dem neuen Glasring (2) bestückte Wechselrahmen (10) zurück in die Prüf- und Sortiermaschine (1) geschoben wird, das zweite Rastelement (12) der Wechseleinrichtung (8) gelöst und das erste Rastelement (12) der Wechseleinrichtung (8) wieder eingerastet wird, der Glasring (2) mittels der Hubzylinder (9) abgesenkt und somit von der Wechseleinrichtung (8) gelöst wird und die Prüfstationen (3; 4) wieder in ihre definierte Prüfposition zurück bewegt werden.

## Claims

1. Inspection and sorting machine for inspecting and/or sorting large quantities of precision parts (5), wherein the inspection and sorting machine (1) comprises at least one feed device for the precision parts (5) fed into the machine as bulk material, at least one separating device for the precision parts (5), at least one glass ring (2) for receiving and transporting the separated precision parts (5), at least one inspection station (3; 4) for evaluating the precision parts (5), at least one device (6) for discharging the precision parts (5) assessed as "GOOD" and at least one device (7) for discharging the precision parts (5) assessed as "BAD", wherein the glass ring (2) performs a rotational movement about its centre and moves the precision parts (5) placed on the glass ring (2) past the at least one inspection station (3; 4), and wherein the inspection or measurement is carried out while the precision part (5) is being moved past the inspection station (3; 4) on the glass ring (2), **characterised in that**
the inspection and sorting machine (1) comprises an exchange device (8) configured to remove the glass ring (2) from the inspection and sorting machine (1) and to insert it into the inspection and sorting machine (1), wherein the exchange device (8) has a frame-like base body with a contour in which an exchange frame (10) is mounted for translational movement, wherein multiple lifting cylinders (9) for raising and lowering the glass ring (2) are arranged on the exchange frame (10), and wherein the exchange device (8) comprises two locking elements (11; 12) for fixing the position.

2. Inspection and sorting machine according to claim 1, **characterised in that**
the exchange frame (10) comprises four lifting cylinders (9.1 / 9.2 / 9.3 / 9.4) for raising and lowering the glass ring (2).

3. Inspection and sorting machine according to claim 1, **characterised in that**
the exchange frame (10) comprises a handle.

4. Inspection and sorting machine according to claim 1, **characterised in that**
the exchange device (8) is configured to receive steel plates.

5. Inspection and sorting machine according to claim 1, **characterised in that**
the exchange device (8) can be operated automatically or manually.

6. Method for operating an inspection and sorting machine according to claim 1, the machine comprising an exchange device (8) configured to remove a glass ring (2) from the inspection and sorting machine (1) and to insert it into the inspection and sorting machine (1),
wherein the exchange device (8) has a frame-like base body with a contour in which an exchange frame (10) is mounted for translational movement, wherein multiple lifting cylinders (9) for raising and lowering the glass ring (2) are arranged on the exchange frame (10), and wherein the exchange device (8) comprises two locking elements (11; 12) for fixing the position, **characterised in that**
when a process for exchanging a glass ring (2) is started by a control system of the inspection and sorting machine (1), no further precision parts (5) are placed on the glass ring (2), all inspection stations (3; 4) are moved into an exchange position outside the contour of the glass ring (2) and/or outside the exchange movement of the glass ring (2) or manually adjusted into this exchange position, the first locking element (11) of the exchange device (8) is released, the glass ring (2) is raised by means of the lifting cylinders (9) and thereby temporarily detachably connected to the exchange device (8), the second locking element (12) of the exchange device (8) is engaged, the exchange frame (10) is pulled out of the inspection and sorting machine (1), the glass ring (2) is removed from the exchange frame (10), a new glass ring (2) is placed on the exchange frame (10), the exchange frame (10) now equipped with the new glass ring (2) is pushed back into the inspection and sorting machine (1), the second locking element (12) of the exchange device (8) is released and the first locking element (12) of the exchange device (8) is re-engaged, the glass ring (2) is lowered by means of the lifting cylinders (9) and thereby released from the exchange device (8), and the inspection stations (3; 4) are moved back to their defined inspection position.

## Revendications

1. Machine de contrôle et de tri destinée au contrôle et/ou au tri de grandes quantités de pièces de précision (5), la machine de contrôle et de tri (1) comprenant au moins un dispositif d'alimentation des pièces de précision (5) introduites en vrac, au moins un dispositif d'isolement des pièces de précision (5), au moins un anneau en verre (2) destiné à la réception et au transport des pièces de précision isolées (5), au moins une station de contrôle (3, 4) destinée à l'évaluation des pièces de précision (5), au moins un dispositif (6) d'évacuation des pièces de précision (5) jugées « CORRECTES » et au moins un dispositif (7) d'évacuation des pièces de précision (5) jugées « INCORRECTES », l'anneau en verre (2) effectuant une rotation autour de son centre et entraînant les pièces de précision (5) déposées sur l'anneau en verre (2) devant au moins une station de contrôle (3, 4), et le contrôle ou la mesure étant effectués tandis que la pièce de précision (5) se trouvant sur l'anneau en verre (2) est déplacée devant la station de contrôle (3, 4), **caractérisée en ce que**
la machine de contrôle et de tri (1) comporte un dispositif de changement (8) conçu pour retirer de la machine de contrôle et de tri (1) l'anneau en verre (2) et l'introduire dans la machine de contrôle et de tri (1), le dispositif de changement (8) présentant un corps de base en forme de bâti avec un contour dans lequel repose un cadre de changement (10) capable d'effectuer un mouvement en translation, le cadre de changement (10) étant pourvu de plusieurs vérins de levage (9) destinés à lever et à abaisser l'anneau en verre (2) et le dispositif de changement (8) présentant deux éléments d'encliquetage (11, 12) pour le blocage en position.

2. Machine de contrôle et de tri selon la revendication 1, **caractérisée en ce que**
le cadre de changement (10) comporte quatre vérins de levage (9.1 / 9.2 / 9.3 / 9.4) destinés à lever et à abaisser l'anneau en verre (2).

3. Machine de contrôle et de tri selon la revendication 1, **caractérisée en ce que**
le cadre de changement (10) comporte une poignée.

4. Machine de contrôle et de tri selon la revendication 1, **caractérisée en ce que**
le dispositif de changement (8) est conçu pour recevoir des plaques rondes en acier.

5. Machine de contrôle et de tri selon la revendication 1, **caractérisée en ce que**
le dispositif de changement (8) peut être actionné automatiquement ou manuellement.

6. Procédé d'utilisation d'une machine de contrôle et de tri selon la revendication 1, qui comprend un dispositif de changement (8) conçu pour retirer de la machine de contrôle et de tri (1) un anneau en verre (2) et l'introduire dans la machine de contrôle et de tri (1),
le dispositif de changement (8) présentant un corps de base en forme de bâti avec un contour dans lequel repose un cadre de changement (10) capable d'effectuer un mouvement en translation, le cadre de changement (10) étant pourvu de plusieurs vérins de levage (9) destinés à lever et à abaisser l'anneau en verre (2), et le dispositif de changement (8) présentant deux éléments d'encliquetage (11, 12) pour le blocage en position, **caractérisé en ce que**
lors du démarrage d'une opération de remplacement d'un anneau en verre (2) à l'aide d'une commande de la machine de contrôle et de tri (1), aucune nouvelle pièce de précision (5) n'est déposée sur l'anneau en verre (2), toutes les stations de contrôle (3, 4) sont amenées dans une position de changement à l'extérieur du contour de l'anneau en verre (2) ou à l'extérieur du mouvement de changement de l'anneau en verre (2) ou déplacées manuellement dans cette position de changement, le premier élément d'encliquetage (11) du dispositif de changement (8) est libéré, l'anneau en verre (2) est levé au moyen des vérins de levage (9) et relié ainsi temporairement de manière amovible au dispositif de changement (8), le second élément d'encliquetage (12) du dispositif de changement (8) est enclenché, le cadre de changement (10) est retiré de la machine de contrôle et de tri (1), l'anneau en verre (2) est retiré du cadre de changement (10), un nouvel anneau en verre (2) est déposé sur le cadre de changement (10), le cadre de changement (10) équipé à présent du nouvel anneau en verre (2) est réintroduit dans la machine de contrôle et de tri (1), le second élément d'encliquetage (12) du dispositif de changement (8) est libéré et le premier élément d'encliquetage (12) du dispositif de changement (8) est à nouveau enclenché, l'anneau en verre (2) est abaissé au moyen des vérins de levage (9) et libéré ainsi du dispositif de changement (8) et les stations de contrôle (3, 4) sont ramenées dans leur position nominale de contrôle.
